# EUROPÄISCHE PATENTSCHRIFT

(11) **EP 1 225 114 B1**
(45) Veröffentlichungstag und Bekanntmachung des Hinweises auf die Patenterteilung: **25.02.2004**
(21) Anmeldenummer: 01126925.5
(22) Anmeldetag: 13.11.2001
(51) Int. Cl.: B61G 9/14, B61G 9/22, B61G 7/12

(54) **Zug- und Stossvorrichtung mit einem Kupplungsarm für Mittelpufferkupplungen**
Traction and buffing device with coupling arm, for a central coupler
Dispositif de choc et traction avec bras d' accouplement, pour un attelage central

(30) Priorität: 12.01.2001 DE 10101470
(43) Veröffentlichungstag der Anmeldung: 24.07.2002
(73) Patentinhaber: SAB WABCO BSI Verkehrstechnik Products GmbH, 42859 Remscheid (DE)
(72) Erfinder: Chatterjee, Barun, 42855 Remscheid (DE); Bensch, Jörg, 42929 Wermelskirchen (DE); Oerder, Alfons, 51515 Kürten (DE); Bendrat, Dietmar, 58119 Hagen (DE); Schwinning, Andreas, 42897 Remscheid (DE)
(74) Vertreter: Gerbaulet, Hannes, Dipl.-Ing.

(56) Entgegenhaltungen:
- EP-A- 0 836 977
- FR-A- 2 142 101
- GB-A- 1 431 444
- US-A- 2 212 843

## Beschreibung

Die Erfindung geht aus von einer Vorrichtung nach dem Oberbegriff des Anspruches 1, wie sie aus der US-A-2212843 bekannt ist, und betrifft eine Zug- und Stoßvorrichtung für Mittelpufferkupplungen mit angelenktem Kupplungsarm einer Mittelpufferkupplung, bei der der Kupplungsarm mit spielfrei einstellbarer druckseitiger Gelenkspielabfederung nahe seinem in der Zug- und Stoßvorrichtung gelagerten Gelenk, vorzugsweise allseitiges Stabilisierungsgelenk, an einem Gelenkbolzen angelenkt ist, wobei sich in Druckrichtung nach Überschreiten der Gelenkspielabfederung die Gelenkendfläche über Druckplatte und Federsystem mit der Anschlagplatte gegen fahrzeugseitige Druckanschläge federnd abstützt und sich in Zugrichtung der Kupplungsarm über den Gelenkbolzen, das Gehäuse, das vorzugsweise über eine zugseitige Spielfederung mit der Endplatte gegen die Anschlagplatte abgefedert gehalten ist, die Anschlagplatte, Federsystem und Druckplatte federnd gegen fahrzeugseitige Zuganschläge abstützt.

Es sind Zug- und Stoßvorrichtung bekannt nach DBP Nr. 1 386 818 bzw. DBP 1 455 255 mit geschlossenem Gehäuse und Zugbügel, bei denen der Kupplungsarm einer Mittelpufferkupplung im Zugbügel gelagert ist.

Das zwischen den fahrzeugseitigen Anschlägen vorgespannte Federsystem führt toleranzbedingt zum Spiel des Zugbügels bei Zugbelastung und Rucken und Zerrungen bei Fahrt im Zugverband. Das geschlossene Federgehäuse mit der eingesetzten Ringfeder ist aufwendig.

Weiterhin sind Zug- und Stoßvorrichtungen nach DDR-Patentschrift 82681 bekannt, deren ineinander geschachtelte Vorhub- und Hauptfeder über Vorspanntöpfe und Zuganker aufwendig im geschlossenen Gehäuse gelagert sind. Bei vorgespannten Einbau in die fahrzeugseitigen Anschläge tritt auch hier Spiel zwischen Gelenkbolzen und Gehäuse auf, das zu den unerwünschten Rucken und Zerrungen bei Fahrt im Zugverband führt. Stabilisierungsgelenke werden in ihrer Stabilisierungswirkung durch die sphärische Lagerung am Gelenkbolzen abgemindert.

Die Aufgabe der Erfindung besteht darin, sowohl die im Einbauzustand zwischen den Fahrzeuganschlägen in der Zug- und Stoßvorrichtung-Kupplungsarmanbindung entstehende Spiele abzumindem und spielfrei einzustellen um Rucke und Zerrungen bei Fahrt im Zugverband einzuschränken wie auch durch eine offene Gehäusegestaltung mit druckseitig ruhendem Gehäuse eine kostengünstige Zug- und Stoßvorrichtung bei verkürztem notwendigen Fahrzeugeinbauraum zu schaffen.

Erfindungsgemäß wird die Aufgabe durch eine Vorrichtung mit den Merkmalen des Anspruch 1 gelöst. Vorteilhafte Ausgestaltungen sind in den Unteransprüchen angegeben.

Der wesentliche Erfindungsgedanke betrifft dabei eine Lagerung eines Kupplungsarmes einer Mittelpufferkupplung, dessen vorgespannte Gelenkspielabfederung im Einbauzustand durch das Einstellelement im Kupplungsarm spielfrei gegen den Gelenkbolzen gedrückt wird, der im Langloch des bei Druckhüben ruhenden Gehäuses gleitet, das aus Obergurt, Untergurt, linkem Seitensteg, rechtem Seitensteg und Endplatte mit lösbaren Verbindungen besteht, das die Druckplatte mit der Führungsstange und den zugeordneten Gleitbuchsen und dem darauf geführten Federsystem der Anschlagplatte und zugseitigen Spielabfederung trägt und sich in Druckrichtung spielfrei über die zugseitige Spielabfederung an den fahrzeugseitigen Druckanschlägen, in Zugrichtung an den fahrzeugseitigen Zuganschlägen sowie bei horizontaler Querbelastung an den Zuganschlägen einerseits oder den Deckplatten und Grundplatten bei vertikaler Querbelastung abstützt.

Die Zug- und Stoßvorrichtung zur elastischen gelenkigen Lagerung eines Kupplungsarmes im Untergestell eines Schienenfahrzeuges ist demnach im Einbauzustand spielfrei zwischen den Fahrzeuganschlägen gelagert, hält den Kupplungsarm spielfrei abgefedert, um Rucke und Zerrungen während der Fahrt im Zugverband einzuschränken und bildet ein bei Druckhüben ruhendes Gehäuse, das den Verschleiß mindert und den notwendigen Einbauraum im Fahrzeuguntergestell eingrenzt. Der Kupplungsarm enthält dazu eine einstellbare vorgespannte Gelenkspielabfederung, die sich am Gelenkbolzen bei Druckhüben zur Abfederung der Gelenkspiele abstützt. Bei weiteren Druckhüben erfolgt nach Überschreiten des Gelenkspieles die Anlage von Gelenkendfläche und Druckplatte zur Weiterleitung der Druckkräfte über das Federsystem mit der Anschlagplatte gegen die fahrzeugseitigen Druckanschläge. Vorteilhaft bleibt dabei das Gehäuse, das aus Obergurt, Untergurt, linkem und rechtem Seitensteg sowie Endplatte und oder Distanzstücken lösbar oder fest zusammengesetzt ist, stehen, in dem der Gelenkbolzen im Langloch ausweichen kann. Somit ist der Verschleiß zwischen Gehäuse und fahrzeugseitigen Halteelementen, wie Grund- und Deckplatte oder Anschlägen, eingeschränkt und der notwendige Einbauraum hinter dem Gehäuse ist um den Druckhub verkürzt gestaltet. Mit diesem druckseitigen Aufbau ist der Einsatz allseitiger Stabilisierungsgelenk wirkungsvoll gewährleistet und ein wettbewerbsfähiger Güterverkehrsbetrieb ohne längsdruckkraftbedingte Entgleisungsrisiken leichter Schienenfahrzeuge mit wesentlichen betrieblichen Vereinfachungen realisiert. Mit dieser Lösung wird der wirkungsvolle Einsatz allseitiger Stabilisierungsgelenke gewährleistet und ein Güterverkehr betrieblich geschaffen, der keine Entgleisungen unter Längsdruckkräften in den europäischen Güterzügen bewirkt und somit die betrieblichen Geschwindigkeitsbegrenzungen und derzeit bestehenden Einschränkungen aufhebt, die durch die Längsdruckkraft beim Bremsen oder Nachschieben in den Zügen mit Seitenpuffem gelten.

Zugkräfte werden von Kupplungsarm über den Gelenkbolzen auf das Gehäuse übertragen, das entweder über die Endplatte und zugseitige Spielabfederung vorteilhaft die Krafteinleitung spielfrei auf die Anschlagplatte überträgt oder die Zugkräfte in die Anschlagplatte einleitet, die sich ihrerseits über das Federsystem und die Druckplatte gegen fahrzeugseitige Zuganschläge abstützt. Ebenso ist eine zusätzliche Zughubbegrenzung zwischen Gehäuse und fahrzeugseitigen Zuganschlag vorgesehen, wie in den UIC-Vorschriften gefordert wird.

Als weitere Folge der Erfindung ist das Federsystem auf einer Führungsstange gelagert, die mit der Druckplatte verbunden ist und im vormontierten Zustand des Federsystems über die Anschlagplatte und/oder zwischengelagerte zugseitige Spielabfederung mit Endplatte und Vorspannstift vorgespannt zusammenhält. Der Einbau derartig vormontierter Zug- und Stoßvorrichtungen zwischen die fahrzeugseitigen Anschläge im Untergestelt ist ohne zusätzliche Spannvorrichtungen möglich. Der Vorspannstift fällt beim ersten Druckhub heraus und die Zug- und Stoßvorrichtung ist danach spielfrei vorgespannt zwischen den fahrzeugseitigen Anschlägen eingebaut. Ebenso erlaubt das am freien Ende der Führungsstange angebrachte Innengewinde das Aufsetzen eines Demontagespanntopfes mit Spannschraube zum Vorspannen der Zug- und Stößvorrichtung beim Demontieren aus dem Untergestell. Eine weitere erfindungsgemäße Ausbildung erlaubt das exzenterförmige Einstellelement, das das Federpaket der in sich vorgespannten Geienkspielabfederung im eingebauten Zustand spielfrei gegen den Gelenkbolzen drückt, oder zur Demontage des Gelenkbolzens die Gelenkspielabfederung in den losen Zustand bringt.

Die Erfindung soll nachstehend anhand eines in der Zeichnung dargestellten Ausführungsbeispieles näher erläutert werden. Es zeigen:
- Fig. 1: in einem senkrechten Mittellängsschnitt die Zug- und Stößvorrichtung mit Kupplungsarm und
- Fig. 2: in Draufsicht die Zug- und Stellvorrichtung mit Kupplungsarm gemäß Fig. 1.

In den Figuren ist eine Vorrichtung 100 zur elastischen gelenkigen Lagerung eines Kupplungsarmes 45 einer Mittelpufferkupplung 10 dargestellt. Die Mittelpufferkupplung 10 ist im Untergestell 11 eines nicht dargestellten Schienenfahrzeuges angeordnet. Die Vorrichtung 100 soll dabei als Zug- und Stoßvorrichtung zur elastischen gelenkigen Lagerung in Druckrichtung 12 und Zugrichtung 13 und Querbelastungsrichtung 14 des Kupplungsarmes 45 dienen, wobei der Kupplungsarm 45 in seinem Gelenk 15 an einem Gelenkbolzen 23 abstützt.

Die Vorrichtung 100 ist vorgespannt eingebaut zwischen den fahrzeugseitigen Druckanschlägen 37 und den fahrzeugseitigen Zuganschlägen 38, und vertikal im Untergestell gehalten durch die Deckplatten 39 und die Grundplatten 40, und besteht aus einem Gehäuse 30, das durch den Obergurt 25, den Untergurt 26, den linken Seitensteg 27, den rechten Seitensteg 28, die Endplatte 29 und die lösbaren Verbindungen 31 gebildet ist, in dem der Kupplungsarm 45 mit Gelenkbolzen 23 vorderseitig gelenkig gelagert ist und in dem das Federsystem 34 mit Druckplatte 32, Anschlagplatte 35 und zugseitiger Spielabfederung 36 eingebaut sind.

Bei Zugebelastung überträgt der Kupplungsarm 45 die Zugkraft über den Gelenkbolzen 23, Obergurt 25, Untergurt 26, Endplatte 29, zugseitiger Spieleabfederung 36, Anschlagplatte 35, Federsystem 34 auf die Druckplatte 32, die sich gegen die fahrzeugseitigen Zuganschläge 38 abstützt. Ein Zughubanschlag 55 am fahrzeugseitigen Zuganschlag 38 begrenzt den Zughub des Gehäuses 30 durch Anlage der Anschlagsflächen 56. Ebenso ist der Zughub der zugseitigen Spielabfederung begrenzt ausgebildet und nach Überschreiten des Spaltes 57 berühren sich Deckplatte 39 und Anschlagplatte 35.

Während der Druckbelastung überträgt der Kupplungsarm 45 über die spielfrei eingebaute Gelenkspielabfederung 21 die Druckkraft spielfrei auf den Gelenkbolzen 23, der sich an der Druckplatte 32 abstützt. Nach Überschreiten des Gelenkspieles, 58 kommt es zur Berührung zwischen der Gelenkendfläche 16 und der Druckplatte 32 und der Gelenkbolzen 23 gleitet im Langloch 24 während die Druckplatte 32 das Federsystem 34 zusammendrückt und die Druckkräfte über die Anschlagplatte 35. gegen die fahrzeugseitige Druckanschläge 37 weitergeleitet werden.

Das Federsystem 34 wird auf der Führungsstange 33 geführt, die ihrerseits in der Druckplatte 32 über die Halteplatte 43 mit der Schraubverbindung 44 lösbar befestigt ist und in den Gleitbuchsen 41, 42 der Anschlagplatte 35 und der Endplatte 29 gleitend gelagert ist. An ihrem freien Ende wird im vormontierten Zustand der Zug- und Stoßvorrichtung der Vorspannstift 47 in einer Bohrung 54 der Führungsstange 33 derart eingebaut, dass das Federsystem 34 zwischen Druck latte 32, Anschlagplatte 35, zugseitige Spielabfederung 36 und Endplatte 29 vorgespannt gehalten wird, um einen problemlosen Einbau zwischen die fahrzeugseitigen Druckanschläge 37 und fahrzeugseitigen Zuganschläge 38 ohne zusätzliche Spannvorrichtungen zu erlauben. Beim ersten Druckhub fällt der Vorspannstift 47 aus der Bohrung 54 und die Zug- und Stoßvorrichung wird dadurch spielfrei und vorgespannt zwischen den fahrzeugseitigen Druckanschlägen 37 und fahrzeugseitigen Zuganschlägen 38 gehalten. Die Abstützung bei vertikaler Querbeschleunigung 14 erfolgt an den Deckplatten 39 und Grundplatten 40.

Das freie Ende der Führungsstange 33 ist mit einem Innengewinde 48 versehen, das mit dem Demontagespanntopf 50 und der Spannschraube 51 ein Spannen des Federsystems 34 über die Druckplatte 32, Anschlagplatte 35, zugseitige Spielabfederung 36 und Endplatte 39 zur Demontage aus dem Einbauraum zwischen den fahrzeugseitigen Druckanschlägen 37 und fahrzeugseitigen Zuganschlägen 38 erlaubt.

Im Kupplungsarm 45 ist die in sich vorgespannte Gelenkspielabfederung 21 eingebaut, die sich einerseits gegen den Gelenkbolzen 23 und andererseits gegen das Einstellelement 22 abstützt. Das Einstellelement 22 ist vorzugsweise mit einem Exzenter 52 versehen und hat einen Antrieb über einen Innenmehrkant 53, vorzugsweise als Innensechskant ausgebildet, über den das Einstellelement 22 mit handelsüblichem Sechskantschlüssel die Gelenkspielabfederung 21 aus einer losen Lage in eine spielfreie vorgespannte Lage bewegt, in der es durch die Sicherung 46 gehalten wird.

### Bezugszeichenliste

- 100: Vorrichtung
- 10: Mittelpufferkuppung
- 11: Untergestell
- 12: Druckrichtung
- 13: Zugrichtung
- 14: Querbelastungsrichtung
- 15: Gelenk
- 16: Gelenkendfläche
- 21: Gelenkspielabfederung
- 22: Enstellelement
- 23: Gelenkbolzen
- 24: Langloch
- 25: Obergurt
- 26: Untergurt
- 27: linker Seitensteg
- 28: rechter Seitensteg
- 29: Endplatte
- 30: Gehäuse
- 31: lösbare Verbindung
- 32: Druckplatte
- 33: Führungsstange
- 34: Federsystem
- 35: Anschlagplatte
- 36: zugseitige Spielfederung
- 37: fahrzeugseitige Druckanschläge
- 38: fahrzeugseitige Zuganschläge
- 39: Deckplatten
- 40: Grundplatten
- 41: Gleitbuchse
- 42: Gleitbuchse
- 43: Halteplatte
- 44: Schraubverbindung
- 45: Kupplungsarm
- 46: Sicherung
- 47: Vorspannstift
- 48: Innengewinde
- 49: Distanzstück
- 50: Demontagespanntopf
- 51: Spannschraube
- 52: Exzenter
- 53: Innenmehrkant
- 54: Bohrung
- 55: Zughubanschlag
- 56: Anschlagflächen
- 57: Spalt
- 58: Gelenkspiel
- 60: Federübertragungssystem

## Patentansprüche

1. Zug- und Stoßvorrichtung (100) mit einem Kupplungsarm (45) für Mittelpufferkupplungen zur elastischen, gelenkigen Lagerung in Druckrichtung (12) und Zugrichtung (13) des Kupplungsarmes (45) einer Mittelpufferkupplung (10) im Untergestell (11) eines Schienenfahrzuges, wobei der Kupplungsarm (45) der Mittelpufferkuppung (10) in seinem Gelenk (15), vorzugsweise allseitigem Stabilisierungsgelenk, welches in der Vorrichtung (100) an einem Gelenkbolzen (23) angelenkt ist und sich in Druckrichtung nach Überschreiten der Gelenkspielabfederung (21) über die Gelenkendfläche (16) und das aus einer Druckplatte (32) mit nachgeordnetem vorgespannten Federsystem (34) mit Anschlagplatte (35) gebildetem Federübertragungssystem (60) gegen fahrzeugseitige Druckanschläge (37) abstützt sowie sich in Zugrichtung über den Gelenkbolzen (23) mit dem Gehäuse (30) der Vorrichtung (100) und das aus einer Endplatte (29) mit zugseitiger Spielabfederung (36), einer Anschlagplatte (35), einem Federsystem (34) und einer Druckplatte (32) gebildete zugseitige Federübertragungssystem (60) gegen fahrzeugseitige Zuganschläge (38) abstützt, **dadurch gekennzeichnet, dass** die vorgespannte Gelenkspielabfederung (21) im Einbauzustand durch ein Einstellelement (22) im Kupplungsarm (45) spielfrei gegen den Gelenkbolzen (23) gedrückt wird, der in einem Langloch (24) des bei Druckhüben ruhenden Gehäuses (30) gleitet, wobei sich die Vorrichtung (100) an den fahrzeugseitigen Druckanschlägen (37), und in Zugrichtung spielfrei über die Endplatte (29) mit zugseitier Spielabfederung (36) und das Federübertragungssystem (60) an den fahrzeugseitigen Zuganschlägen (38) sowie bei horizontaler Querbelastung an den Zuganschlägen (38) einerseits und/oder bei vertikaler Querbelastung (14) an Deckplatten (39) und Grundplatten (40) abstützt.

2. Vorrichtung nach Anspruch 1, **dadurch gekennzeichnet, dass** das Gehäuse (30) aus Obergurt (25), Untergurt (26), linkem Seitensteg (27), rechtem Seitensteg (28) und Endplatte (29) mit lösbaren Verbindungen (31) besteht.

3. Vorrichtung nach Anspruch 1 oder 2, **dadurch gekennzeichnet, dass** das Gehäuse (30) die Druckplatte (32), mit einer Führungsstange (33) und den zugeordneten Gleitbuchsen (41, 42), dem darauf geführten Federsystem (34) der Anschlagplatte (35) und der zugseitigen Spielabfederung (36) trägt.

4. Vorrichtung nach einem der voranstehenden Ansprüche, **dadurch gekennzeichnet, dass** die das Gehäuse (30) bildenden Teile Obergurt (25), Untergurt (26), linker Seitensteg (37), rechter Seitensteg (28) und Endplatte (29) fest miteinander verbunden sind.

5. Vorrichtung nach einem der voranstehenden Ansprüche 3 oder 4, **dadurch gekennzeichnet, dass** eine Führungstange (33) lösbar, vorzugsweise über die Halteplatte (43) und einer Schraubverbindung (44) mit der Druckplatte (32) verbunden ist.

6. Vorrichtung nach einem der Ansprüche 3 bis 5, **dadurch gekennzeichnet, dass** die Führungsstange (33) und die Druckplatte (32) einteilig ausgeführt sind.

7. Vorrichtung nach einem der voranstehenden Ansprüche 2 bis 6, **dadurch gekennzeichnet, dass** Obergurt (25) und Untergurt (26) hinter der Anschlagplatte (35) durch vertikale Distanzstücke (49) lösbar oder fest verbindbar sind.

8. Vorrichtung nach einem der voranstehenden Ansprüche 3 bis 7, **dadurch gekennzeichnet, dass** in der Führungsstange (33) ein Vorspannstift (47) im vormontierten Zustand der Vorrichtung (100) eingesetzt ist, der beim ersten Druckhub herausfällt und die Vorrichtung (100) im vorgespannten Zustand zwischen den Anschlägen (37) und (38) festhält.

9. Vorrichtung nach einem der voranstehenden Ansprüche 3 bis 8, **dadurch gekennzeichnet,**
**dass** die Führungsstange (33) ein Innengewinde (48) aufweist zum Aufsetzen eines Demontagespanntopfes (50) mit Spannschraube (51) zum Demontieren der Vorrichtung (100) aus dem Fahrzeugeinbauraum.

10. Vorrichtung nach einem der voranstehenden Ansprüche, **dadurch gekennzeichnet, dass** das Einstellelement (22) im Kupplungsarm (45) als Exzenter ausgebildet ist, das über einen standardisierten Innenmehrkant, insbesondere Innensechskant, aus der in Kupplungsarmlängsrichtung liegenden ungespannten Lage in die spielfreie gespannte Lage gedreht gegen die Gelenkspielabfederung (21) drückt und in der Lage durch die Sicherung (46) gehalten wird.

## Claims

1. Pulling and pushing device (100) with a coupling arm (45) for central buffer couplings for the resilient articulated bearing in the pressure direction (12) and in the traction direction (13) of the coupling arm (45) of a central buffer coupling (10) in the underframe (11) of a rail vehicle, whereby the coupling arm (45) of the central buffer coupling (10) is supported in its articulation (15), preferably an allround stabilization articulation, which is articulated in the device (100) on a hinge pin (23) and which is supported in the pressure direction after exceeding the articulation play springing (21) over the articulation end surface (16) and the spring transmission system (60) formed by a pressure plate (32) with a prestressed spring system (34) placed after with a stop plate (35) against pressure stops (37) on the vehicle side as well as is supported in the traction direction over the hinge pin (23) with the casing (30) of the device (100) and the spring transmission system (60) on the vehicle side formed by an end plate (29) with a play springing (36) on the vehicle side, a stop plate (35), a spring system (34) and a pressure plate (32) against traction stops (38) on the vehicle side, **characterized in that** the prestressed articulation play springing (21) is pressed, in the mounted state, by an adjusting element (22) in the coupling arm (45) free from play against the hinge pin (23) which slides in an oblong hole (24) of the casing (30) immobilized at pressure strokes, whereby the device (100) is supported on the pressure stops (37) on the vehicle side and in the traction direction free from play over the end plate (29) with a play springing (36) on the traction side and the spring transmission system (60) on the traction stops (38) on the vehicle side as well as by a horizontal transverse load on the traction stops (38) on the one hand and/or by a vertical transverse load (14) on coverplates (39) and bottom plates (40).

2. A device according to claim 1, **characterized in that** the casing (30) consists of an upper boom (25), a lower boom (26), a left lateral web (27), a right lateral web (28) and an end plate (29) with removable junctions (31).

3. A device according to claim 1 or 2, **characterized in that** the casing (30) carries the pressure plate (32) with a guiding rod (33) and the associated slide bushes (41, 42), the spring system (34) placed thereon of the stop plate (35) and the play springing (36) on the vehicle side.

4. A device according to any of the preceding claims, **characterized in that** the parts which form the casing (30), the upper boom (25), the lower boom (26), the left lateral web (37), the right lateral web (28) and the end plate (29), are fixedly connected with each other.

5. A device according to any of the preceding claims 3 or 4, **characterized in that** a guiding rod (33) is connected removably with the pressure plate (32), preferably over the retaining plate (43) and a screw connection (44).

6. A device according to any of the claims 3 to 5, **characterized in that** the guiding rod (33) and the pressure plate (32) are realized in one part.

7. A device according to any of the preceding claims 2 to 6, **characterized in that** the upper boom (25) and the lower boom (26) are removably or fixedly connectable behind the stop plate (35) by vertical spacers (49).

8. A device according to any of the preceding claims 3 to 7, **characterized in that** a prestressed pin (47) is inserted in the guiding rod (33) in the pre-assembled state of the device (100), this pin falling out at the first pressure stroke and maintaining the device (100) in the prestressed state between the stops (37) and (38).

9. A device according to any of the preceding claims 3 to 8, **characterized in that** the guiding rod (33) has an internal thread for placing upon of a dismounting tensioning pot (50) with a tension screw (51) for dismounting the device out of the vehicle mounting space.

10. A device according to any of the preceding claims, **characterized in that** the adjusting element (22) is configured in the coupling arm (45) as an eccentric which pushes against the articulation play springing (21) over a standardized internal polygon, in particular a hexagon socket, turned from the non tensioned position in the coupling arm longitudinal direction into the tensioned position free from play and is maintained in the position by the safety device (46).

## Revendications

1. Dispositif de traction et de poussée (100) avec un bras d'attelage (45) pour des attelages à tampon central pour le positionnement articulé élastique dans le sens de la pression (12) et dans le sens de la traction (13) du bras d'attelage (45) d'un attelage à tampon central (10) dans le train (11) d'un véhicule sur rail, le bras d'attelage (45) de l'attelage à tampon central (10) s'appuyant dans son articulation 815), de préférence une articulation de stabilisation de tous les côtés, qui est articulée dans le dispositif (100) sur un axe d'articulation (23) et qui s'appuie dans le sens de la pression, après dépassement de l'amortissement du jeu d'articulation (21), par l'intermédiaire de la surface d'extrémité de l'articulation (16) et du système de transmission de ressort (60) formé par une plaque de pression (32) avec un système de ressorts (34) précontraint placé à la suite avec une plaque de butée (35) contre des butées de pression côté véhicule (37) ainsi que dans le sens de la traction par l'intermédiaire de l'axe d'articulation (23) avec le bâti (30) du dispositif (100) et le système de transmission de ressorts côté traction qui et formé par une plaque d'extrémité (29) avec un amortissement de jeu côté traction (36), une plaque de butée (35), un système de ressorts (34) et une plaque de pression (32) contre des butées de traction côté véhicule (38), **caractérisé en ce que** l'amortissement du jeu d'articulation précontraint (21) est appuyé, à l'état monté, par un élément de réglage (22) dans le bras d'attelage (45) sans jeu contre l'axe d'articulation (23) qui glisse dans un trou oblong (24) du bâti (30) immobile lors de courses de compression, le dispositif (100) s'appuyant contre les butées de pression côté véhicule (37) et dans le sens de la traction sans jeu par l'intermédiaire de la plaque d'extrémité (29) avec un amortissement de jeu côté traction (36) et le système de transmission de ressorts (60) s'appuyant sur les butées de traction côté véhicule (38) ainsi que lors d'une sollicitation transversale horizontale sur les butées de traction (38) d'une part et/ou lors d'une sollicitation transversale verticale (14) sur les plaques de recouvrement (39) et les plaques de fond (40).

2. Dispositif selon la revendication 1, **caractérisé en ce que** le bâti (30) consiste en une membrure supérieure (25), une membrure inférieure (26), une entretoise latérale gauche (27), une entretoise latérale droite (28) et une plaque d'extrémité (29) avec des jonctions amovibles (31).

3. Dispositif selon la revendication 1 ou 2, **caractérisé en ce que** le bâti (30) porte la plaque de pression (32) avec une tige de guidage (33) et les douilles de glissement associées (41, 42), le système de ressorts (34) guidé dessus de la plaque de butée (35) et l'amortissement de jeu (36) côté traction.

4. Dispositif selon l'une des revendications précédentes, **caractérisé en ce que** les pièces qui forment le bâti (30), la membrure supérieure (25), la membrure inférieure (26), l'entretoise latérale gauche (37), l'entretoise latérale droite (28) et la plaque d'extrémité (29) sont reliées de manière fixe l'une à l'autre.

5. Dispositif selon l'une des revendications précédentes 3 ou 4, **caractérisé en ce qu'**une tige de guidage (33) est reliée de manière amovible à la plaque de pression (32), de préférence par la plaque de retenue (43) et un raccord vissé (44).

6. Dispositif selon l'une des revendications 3 à 5, **caractérisé en ce que** la tige de guidage (33) et la plaque de pression (32) sont réalisées en une pièce.

7. Dispositif selon l'une des revendications précédentes 2 à 6, **caractérisé en ce que** la membrure supérieure (25) et la membrure inférieure (26) peuvent être reliées de manière amovible ou fixe derrière la plaque de butée (35) par des pièces d'écartement verticales (49).

8. Dispositif selon l'une des revendications précédentes 3 à 7, **caractérisé en ce qu'**une broche de précontrainte (47) est mise en place dans la tige de guidage (33) lorsque le dispositif (100) est à l'état prémonté, cette broche sortant lors de la première course de compression et maintenant le dispositif (100) à l'état précontraint entre les butées (37) et (38).

9. Dispositif selon l'une des revendications précédentes 3 à 8, **caractérisé en ce que** la tige de guidage (33) présente un filet intérieur (48) pour poser un pot de serrage de démontage (50) avec une vis de serrage (51) pour démonter le dispositif (100) hors de l'espace de montage du véhicule.

10. Dispositif selon l'une des revendications précédentes, **caractérisé en ce que** l'élément de réglage (22) est configuré dans le bras d'attelage (45) comme un excentrique qui appuie contre l'amortissement du jeu d'articulation (21) par l'intermédiaire d'un polygone standardisé, en particulier d'un six pans creux, tourné de la position non serrée dans le sens longitudinal du bras d'attelage dans la position serrée sans jeu et est maintenu dans la position par le blocage (46).
